# EUROPÄISCHE PATENTSCHRIFT

(11) **EP 1 380 734 B1**
(45) Veröffentlichungstag und Bekanntmachung des Hinweises auf die Patenterteilung: **01.02.2006**
(21) Anmeldenummer: 03011620.6
(22) Anmeldetag: 22.05.2003
(51) Int. Cl.: F01N 7/04, F01N 1/16

(54) **Abgasanlage**
Exhaust system
Dispositif d'échappement

(30) Priorität: 10.07.2002 DE 10231056
(43) Veröffentlichungstag der Anmeldung: 14.01.2004
(73) Patentinhaber: J. Eberspächer GmbH & Co. KG, 73730 Esslingen (DE)
(72) Erfinder: Wörner, Siegfried, 73734 Esslingen (DE); Sigel, Ulrich, 73207 Plochingen (DE)
(74) Vertreter: Patentanwalts-Partnerschaft Rotermund + Pfusch + Bernhard

(56) Entgegenhaltungen:
- DE-A- 19 743 446
- DE-U- 6 803 317
- US-A- 5 351 481

## Beschreibung

Die vorliegende Erfindung betrifft eine Abgasanlage für eine Brennkraftmaschine, insbesondere in einem Kraftfahrzeug.

Die im Betrieb einer Brennkraftmaschine erzeugten Verbrennungsabgase werden vom Zylinderkopf der Brennkraftmaschine über Abgaskrümmer in einen Abgasstrang eingeleitet, der die Abgase in die Umgebung ableitet. An seinem Eintritt kann der Abgasstrang außerdem für jede Zylinderbank der Brennkraftmaschine einen Abgassammler aufweisen, in den die Krümmerrohre einmünden und der die so zusammengeführte Abgasströmung der einzelnen Zylinder in den Abgasstrang einleitet. Im Abgasstrang können Einrichtungen zur Abgasaufbereitung und/oder zur Abgasreinigung, wie z.B. ein Katalysator und/oder ein Partikelfilter, angeordnet sein. Üblicherweise ist im Abgasstrang außerdem wenigstens eine Schalldämpfereinrichtung angeordnet, welche die Geräuschemission der Brennkraftmaschine durch die Abgasanlage in die Umgebung reduzieren bzw. beeinflussen soll. Bei der Dimensionierung und Auslegung derartiger Schalldämpfereinrichtungen hat sich gezeigt, dass zumindest bei einer kompakten Bauweise eine erhöhte Dämpfungswirkung mit einer Erhöhung des Durchströmungswiderstands der Schalldämpfereinrichtung einhergeht. Ein erhöhter Durchströmungswiderstand hat zur Folge, dass am Abgasaustritt der Brennkraftmaschine der Abgasgegendruck ansteigt. Mit zunehmendem Abgasgegendruck sinkt jedoch die Leistungsfähigkeit der Brennkraftmaschine, was nicht erwünscht ist. Bei der Auslegung der Schalldämpfereinrichtung ist daher die erzielbare Dämpfungswirkung durch den damit einhergehenden Leistungsabfall der Brennkraftmaschine begrenzt.

Insbesondere bei Kraftfahrzeugen kann es aus Bauraumgründen erforderlich sein, die Abgasanlage mit zwei parallel durchströmbaren Abgassträngen auszustatten, die entweder von einem gemeinsamen, von der Brennkraftmaschine kommenden Abgasstrang abzweigen oder, vorzugsweise bei V-Motoren, jeweils für sich an die Brennkraftmaschine angeschlossen sind. Eine Abgasanlage mit zwei parallel durchströmten Abgassträngen wird auch als "Doppelstrang-System" bezeichnet. Bei einem solchen Doppelstrang-System ergibt sich die Möglichkeit, in jedem der beiden parallelen Abgasstränge jeweils zumindest eine Schalldämpfereinrichtung anzuordnen. Aufgrund der halbierten Volumenströme können diese Schalldämpfereinrichtungen relativ kompakt bauen, wobei sich eine verbesserte Dämpfungswirkung bei einem vergleichsweise niedrigen Durchströmungswiderstand erreichen lässt.

Aus der DE 197 43 446 A1 ist eine Abgasanlage für eine Brennkraftmaschine bekannt, die zwei parallel durchströmbare Schalldämpfereinrichtungen aufweist und die außerdem mit einer Schalteinrichtung ausgestattet ist. Diese Schalteinrichtung ist so ausgestaltet, dass sie es ermöglicht, einen die zweite Schalldämpfereinrichtung enthaltenden Zweig der Abgasanlage wahlweise zu öffnen und zu sperren. Bei gesperrtem Zweig ist die Abgasströmung ausschließlich durch die erste Schalldämpfereinrichtung geführt. Bei geöffnetem Zweig ist die Abgasströmung parallel durch beide Schalldämpfereinrichtungen geführt. Die Schalteinrichtung wird dabei in Abhängigkeit der Drehzahl der Brennkraftmaschine von ihrer Sperrstellung in ihre Offenstellung und umgekehrt geschaltet.

Aus der DE 68 03 317 U ist eine weitere Abgasanlage für eine Brennkraftmaschine bekannt, die zwei parallel durchströmbare Schalldämpfereinrichtungen sowie eine Schalteinrichtung aufweist. Dabei ist die Schalteinrichtung bei dieser Abgasanlage so ausgestaltet, dass sie in Abhängigkeit der Drehzahl der Brennkraftmaschine die Abgasströmung entweder ausschließlich durch die erste Schalldämpfereinrichtung oder ausschließlich durch die zweite Schalldämpfereinrichtung führt.

Die vorliegende Erfindung beschäftigt sich mit dem Problem, für eine Abgasanlage der eingangs genannten Art eine verbesserte Ausführungsform anzugeben, die insbesondere bei hinreichender Dämpfungswirkung eine erhöhte Leistungsabgabe der Brennkraftmaschine ermöglicht.

Dieses Problem wird durch den Gegenstand des unabhängigen Anspruchs gelöst. Vorteilhafte Ausführungsformen sind Gegenstand der abhängigen Ansprüche.

Die vorliegende Erfindung beruht auf dem allgemeinen Gedanken, bei einer Abgasanlage, die mit zwei parallel durchströmbaren Schalldämpfereinrichtungen ausgestattet ist, die beiden Schalldämpfereinrichtungen hinsichtlich Dämpfungswirkung und/oder Strömungswiderstand unterschiedlich auszulegen und eine Schalteinrichtung bereitzustellen, die es ermöglicht, wahlweise nur oder nahezu ausschließlich die eine oder nur oder beinahe ausschließlich die andere oder beide Schalldämpfereinrichtungen zu aktivieren. Durch eine entsprechende Betätigung der Schalteinrichtung ist es dadurch möglich, zwischen unterschiedlichen Dämpfungswirkungen und/oder zwischen unterschiedlichen Durchströmungswiderständen und - abhängig davon - zwischen unterschiedlichen Auswirkungen auf die Brennkraftmaschinenleistung auszuwählen. Die Erfindung nutzt dabei die Erkenntnis, dass die Brennkraftmaschine, insbesondere bei einer Verwendung in einem Kraftfahrzeug, in der Regel nicht permanent im Hinblick auf eine maximale Leistungsabgabe betrieben wird, vielmehr treten viele Betriebsphasen auf, in denen nur eine geringe Leistungsabgabe gefordert wird. Beispielsweise spielt die Leistungsabgabe der Brennkraftmaschine im Leerlaufbetrieb eine untergeordnete Rolle. Durch die erfindungsgemäße Abgasanlage ist es nun möglich, für Betriebsphasen, in denen ein Leistungsabfall der Brennkraftmaschine in Kauf genommen werden kann, eine erhöhte Dämpfungswirkung bereitzustellen und für Betriebsphasen, bei denen die Brennkraftmaschine ihre Leistung möglichst ungehemmt entfalten soll, den Abgasgegendruck zu senken, wobei die im letztgenannten Fall einhergehende Abnahme der Dämpfungswirkung in Kauf genommen wird oder sogar erwünscht ist, beispielsweise um durch den so erzeugten "sportlichen Sound" ein akustisches Feed-back der erhöhten Leistungsabgabe zu erzeugen.

Zur Betätigung der Schalteinrichtung ist ein Steuergerät vorgesehen, das es ermöglicht, die Schalteinrichtung in Abhängigkeit von Motorlast und/oder Drehzahl der Brennkraftmaschine zu betätigen. Während die Motorlast der Leistung entspricht, korreliert die Drehzahl mit dem Abgasvolumenstrom. Der Durchströmungswiderstand der Schalldämpfereinrichtungen ist auch vom Abgasvolumenstrom abhängig, so dass der Abgasgegendruck mit zunehmendem Volumenstrom ansteigt. Dementsprechend bildet die Drehzahl einen wichtigen Parameter für die Betätigung der Schalteinrichtung.

Das Steuergerät kann die Schalteinrichtung so betätigen, dass die Abgasströmung in einem unteren Drehzahlbereich nur oder vorwiegend durch die erste Schalldämpfereinrichtung strömt, in einem mittleren Drehzahlbereich nur oder vorwiegend durch die zweite Schalldämpfereinrichtung strömt und in einem oberen Drehzahlbereich parallel durch beide Schalldämpfereinrichtungen strömt. Bei dieser Ausführungsform kann die Abgasanlage besonders einfach so gestaltet werden, dass sie für kleinere Abgasvolumenströme hinsichtlich der Dämpfungswirkungen und bei mittleren Abgasvolumenströmen hinsichtlich der Brennkraftmaschinenleistung optimiert ist. Für größere Volumenströme sind dann beide Schalldämpfereinrichtungen aktiv, um den Gesamtströmungswiderstand der Abgasanlage zu senken.

Von besonderer Bedeutung ist eine Weiterbildung, bei der die erste Schalldämpfereinrichtung hinsichtlich einer optimierten Dämpfungswirkung, insbesondere bei tieferen Frequenzen, ausgelegt ist, während die zweite Schalldämpfereinrichtung hinsichtlich einer optimierten Brennkraftmaschinenleistung ausgelegt ist. Diese Auslegung der Schalldämpfereinrichtungen ermöglicht es, bei geringem Leistungsbedarf der Brennkraftmaschine eine optimale Dämpfungswirkung zu erzeugen und bei erhöhtem Leistungsbedarf den Abgasgegendruck zu senken.

Weitere wichtige Merkmale und Vorteile der Erfindung ergeben sich aus den Unteransprüchen, aus der Zeichnung und aus der zugehörigen Figurenbeschreibung anhand der Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in der Zeichnung dargestellt und wird in der nachfolgenden Beschreibung näher erläutert.

Die einzige Fig. 1 zeigt eine schaltplanartige Prinzipskizze einer erfindungsgemäßen Abgasanlage.

Entsprechend Fig. 1 ist eine Brennkraftmaschine 1, insbesondere eines Kraftfahrzeugs, mit einer Abgasanlage 2 nach der Erfindung ausgestattet. Diese Abgasanlage 2 enthält zumindest zwei parallel durchströmbare Schalldämpfereinrichtungen, nämlich eine erste Schalldämpfereinrichtung 3 und eine zweite Schalldämpfereinrichtung 4, die hier beispielsweise als Nachschalldämpfer ausgebildet sind. Grundsätzlich könnten die beiden Schalldämpfereinrichtungen 3, 4 in einem gemeinsamen Abgasstrang so angeordnet sein, dass sie parallel durchströmbar sind. Bevorzugt wird jedoch die hier gezeigte Ausführungsform, bei der die Abgasanlage 2 zwei parallele Abgasstränge, nämlich einen ersten Abgasstrang 5 und einen zweiten Abgasstrang 6, aufweist, in denen jeweils eine der Schalldämpfereinrichtungen 3, 4 untergebracht ist. Wichtig ist hierbei, dass die beiden Abgasstränge 5, 6 stromauf der beiden Schalldämpfereinrichtungen 3, 4 kommunizierend miteinander verbunden sind. Diese kommunizierende Verbindung erfolgt bei der hier gezeigten Ausführungsform in einem gemeinsamen Mischraum 7, an den beide Abgasstränge 5, 6 angeschlossen sind. Entsprechend der hier gezeigten bevorzugten Ausführungsform kann dieser Mischraum 7 in einer dritten Schalldämpfereinrichtung 8 ausgebildet sein, die hier als Mittelschalldämpfer ausgebildet und für beide Abgasstränge 5, 6 wirksam ist.

Bei einer anderen Ausführungsform kann die dritte Schalldämpfereinrichtung 8 auch als Vorschalldämpfer ausgebildet sein, wobei es dann grundsätzlich möglich ist, in den einzelnen Abgassträngen 5, 6 zwischen dem Vorschalldämpfer 8 und den Nachschalldämpfern 3, 4 entsprechende, hier nicht gezeigte Mittelschalldämpfer einzubinden. Ebenso ist es möglich, die dritte Schalldämpfereinrichtung 8 als kombinierter Vor- und Mittelschalldämpfer auszugestalten.

Bei der hier gezeigten Ausführungsform sind beide Abgasstränge 5, 6 jeweils für sich mit der Brennkraftmaschine 1 verbunden, was bei einer Ausgestaltung der Brennkraftmaschine 1 als V-Motor von Vorteil ist. Bei der hier gezeigten Ausführungsform handelt es sich bei der Brennkraftmaschine 1 um einen 6-Zylinder-V-Motor mit zwei Zylinderbänken 9, 10, denen jeweils drei Zylinder zugeordnet sind. Die Abgasstränge 5, 6 führen die in der jeweiligen Zylinderbank 9, 10 erzeugten Abgase zum gemeinsamen Mittelschalldämpfer 8 und leiten die Verbrennungsabgase in den Mischraum 7 ein. Bei einer anderen Ausführungsform können die beiden parallelen Abgasstränge 5, 6 auch über einen gemeinsamen Hauptstrang an die Brennkraftmaschine 1 angeschlossen sein, die dann zweckmäßig als Reihenmotor ausgebildet ist. Dieser Hauptstrang kann dann in den Mischraum 7 einmünden oder - falls kein Mittelschalldämpfer 8 vorhanden ist - sich in die beiden parallelen Abgasstränge 5, 6 aufzweigen.

Die erfindungsgemäße Abgasanlage 2 umfasst außerdem eine Schalteinrichtung 11, die hier in mehreren Varianten 11, 11', 11", 11"' dargestellt ist. Bei der hier gezeigten, besonders einfachen Ausführungsform umfasst die Schalteinrichtung 11 bei jeder Variante zwei separate Schaltelemente 12, 13 bzw. 12', 13' bzw. 12'', 13" bzw. 12''', 13"'. Diese Schaltelemente 12, 13 sind dabei jeweils einem der Nachschalldämpfer 3, 4 zugeordnet und dementsprechend an einer geeigneten Stelle im zugehörigen Abgasstrang 5, 6 angeordnet. Die hier gezeigten Varianten der Schalteinrichtung 11, 11', 11'', 11''' unterscheiden sich durch unterschiedliche Positionierungen ihrer Schaltelemente 12, 13; 12', 13'; 12'', 13''; 12''', 13''' innerhalb der parallelen Abgasstränge 5, 6. Während die Schaltelemente 12, 13 der Schalteinrichtung 11 bei der ersten Variante in den Mittelschalldämpfer 8 integriert sind, erfolgt der Einbau der Schaltelemente 12', 13' der Schalteinrichtung 11' bei der zweiten Variante jeweils in den Abgassträngen 5, 6 zwischen dem Mittelschalldämpfer 8 und dem jeweiligen Nachschalldämpfer 3 bzw. 4. Bei der dritten Variante sind die Schaltelemente 12", 13 " der Schalteinrichtung 11" in den jeweiligen Nachschalldämpfer 3 bzw. 4 integriert. Schließlich können die Schaltelemente 12''', 13''' der Schalteinrichtung 11''' bei der vierten Variante stromab der Nachschalldämpfer 3, 4 im jeweiligen Abgasstrang 5 bzw. 6 untergebracht sein. Die unterschiedlichen Positionen der einzelnen Schaltelemente 12, 13 können auch beliebig kombiniert werden. In der nachfolgenden Beschreibung werden nur noch die Schaltelemente 12, 13 der Schalteinrichtung 11 entsprechend der ersten Variante ausdrücklich genannt; dabei ist klar, dass entsprechendes dann auch für die Schaltelemente 12', 13'; 12", 13"; 12"', 13''' und Schalteinrichtungen 11', 11'', 11''' der anderen Varianten gilt.

Die Schaltelemente 12, 13 sind hier als einfache Klappen ausgebildet, die zwischen einer Offenstellung und einer Sperrstellung verstellbar, insbesondere umschaltbar, sind. Bei dem in Fig. 1 dargestellten Zustand befindet sich das dem ersten Abgasstrang 5 zugeordnete erste Schaltelement 12 in seiner Offenstellung und ist mit einer durchgezogenen Linie dargestellt. Seine Schließstellung ist durch eine unterbrochene Linie angedeutet. Im Unterschied dazu ist das dem zweiten Abgasstrang 6 zugeordnete zweite Schaltelement 13 hier in seiner Sperrstellung mit durchgezogener Linie dargestellt, während die zugehörige Offenstellung mit unterbrochener Linie angedeutet ist. Die Schaltelemente 12, 13 können in Abhängigkeit ihrer Schaltstellung den Abgaspfad im jeweiligen Abgasstrang 5, 6 sperren bzw. öffnen. Entsprechend diesen Schaltstellungen ist der jeweilige Abgasstrang 5, 6 bzw. der darin angeordnete Nachschalldämpfer 3, 4 durchströmt bzw. aktiv oder nicht durchströmt und somit inaktiv.

Die Schalteinrichtung 11 bzw. deren Schaltelemente 12, 13 sind mit einem Steuergerät 14 verbunden, wozu entsprechende Steuerleitungen 15, 16 vorgesehen sind. Das Steuergerät 14 kann in eine Motorsteuerung der Brennkraftmaschine 1 hardwaremäßig integriert und/oder softwaremäßig implementiert sein. Jedenfalls hat das Steuergerät 14 Zugriff auf Betriebsparameter der Brennkraftmaschine 1 und erhält insbesondere Informationen über die aktuelle Drehzahl der Brennkraftmaschine 1 sowie über die aktuelle Motorlast bzw. Leistung der Brennkraftmaschine 1.

Erfindungsgemäß sind nun die beiden parallel durchströmbaren Schalldämpfereinrichtungen 3, 4 hinsichtlich ihrer Dämpfungswirkung und/oder hinsichtlich ihres Durchströmungswiderstands unterschiedlich ausgebildet. Entsprechend einer bevorzugten Ausführungsform erfolgt die Auslegung der beiden parallel durchströmbaren Schalldämpfereinrichtungen 3 und 4 so, dass die erste Schalldämpfereinrichtung 3, vorzugsweise für niederfrequente Bereiche, eine stärkere Dämpfungswirkung sowie einen größeren Durchströmungswiderstand aufweist als die zweite Schalldämpfereinrichtung 4, die zweckmäßig zur Dämpfung hochfrequenter Bereiche ausgelegt ist. Von besonderem Vorteil ist eine Ausführungsform, bei der die erste Schalldämpfereinrichtung 3 so gestaltet ist, dass sie im Hinblick auf die dafür vorgesehenen Abgasvolumenströme und Geräuschentwicklung eine optimierte Dämpfungswirkung zeigt. Im Unterschied dazu ist die zweite Schalldämpfereinrichtung 4 so dimensioniert, dass sich für bestimmte Betriebszustände der Brennkraftmaschine 1 eine optimierte Leistung erzielen lässt, beispielsweise in dem die zweite Schalldämpfereinrichtung 4 einen relativ kleinen Durchströmungswiderstand besitzt, wodurch sich auch bei größeren Abgasvolumenströmen nur ein relativ kleiner Abgasgegendruck einstellt, was die Leistungsabgabe der Brennkraftmaschine 1 begünstigt.

Die Schalteinrichtung 11 ist nun so ausgestaltet, dass sie wahlweise ausschließlich den ersten Abgasstrang 5 bzw. die erste Schalldämpfereinrichtung 3 oder ausschließlich den zweiten Abgasstrang 6 bzw. die zweite Schalldämpfereinrichtung 4 oder parallel beide Abgasstränge 5, 6 bzw. parallel beide Schalldämpfereinrichtungen 3, 4 aktivieren kann. In der in Fig. 1 gezeigten Schaltstellung ist ausschließlich der erste Abgasstrang 5 bzw. die erste Schalldämpfereinrichtung 3 aktiviert. Dementsprechend sind in Fig. 1 der zweite Abgasstrang 6 sowie die zweite Schalldämpfereinrichtung 4 deaktiviert.

Bei der hier gezeigten Ausführungsform erfolgt die Aktivierung bzw. Deaktivierung der einzelnen Abgasstränge 5, 6 bzw. deren Schalldämpfereinrichtungen 3, 4 durch entsprechende Schaltstellungen der Schaltelemente 12, 13. Bei einer anderen Ausführungsform kann die Schalteinrichtung 11 auch mit einem einzigen Schaltglied auskommen, das nach Art eines Mehrwegeventils arbeitet und in entsprechender Weise die zugeführte Abgasströmung wahlweise nur zur ersten Schalldämpfereinrichtung 3 oder nur zur zweiten Schalldämpfereinrichtung 4 oder parallel zu beiden Schalldämpfereinrichtungen 3 und 4 führt.

Das Steuergerät 14 ist nun so ausgestattet, dass es die Schalteinrichtung 11 bzw. deren Schaltelemente 12, 13 in Abhängigkeit der Motorlast und/oder der Drehzahl der Brennkraftmaschine 1 betätigt. Eine drehzahlabhängige Betätigung der Schalteinrichtung 11 kann beispielsweise so realisiert werden, dass das Steuergerät 14 in einem unteren Drehzahlbereich den in Fig. 1 dargestellten Zustand einstellt, bei dem nur die erste Schalldämpfereinrichtung 3 von der Abgasströmung der Brennkraftmaschine 1 durchströmt wird. Da die erste Schalldämpfereinrichtung 3 hinsichtlich ihrer Dämpfungswirkung optimiert ist, ergibt sich eine effektive Schalldämpfung und eine geringe Geräuschemission in die Umwelt. Zwar besitzt die erste Schalldämpfereinrichtung 3 einen relativ großen Durchströmungswiderstand, dieser wirkt sich jedoch bei kleineren Drehzahlen, also bei kleineren Abgasvolumenströmen nicht so stark in einer Zunahme des Abgasgegendrucks aus. Darüber hinaus muss die Brennkraftmaschine 1 in einem unteren Drehzahlbereich, insbesondere im Bereich der Leerlaufdrehzahl, regelmäßig keine besonders hohe Leistung abgeben. In einem mittleren Drehzahlbereich, der sich beispielsweise von 1.000 bis 3.000 U/min erstrecken kann, schaltet das Steuergerät 14 die Strömungspfade um, so dass nun ausschließlich der zweite Abgasstrang 6 und somit die zweite Schalldämpfereinrichtung 4 durchströmt werden, während der erste Abgasstrang 5 und die erste Schalldämpfereinrichtung 3 deaktiviert sind. Da die zweite Schalldämpfereinrichtung 4 erfindungsgemäß hinsichtlich eines möglichst kleinen Strömungswiderstandes ausgelegt ist, kann sich bei der Durchströmung der zweiten Schalldämpfereinrichtung 4 auch bei relativ großen Abgasvolumenströmen nur ein relativ kleiner Abgasgegendruck aufbauen, wodurch die Leistungsabgabe der Brennkraftmaschine 1 begünstigt ist. Bei großen Leistungsanforderungen ergibt sich, insbesondere im Niederfrequenzbereich, somit eine reduzierte Schalldämpfungswirkung, was jedoch für die verbesserte Leistung der Brennkraftmaschine in Kauf genommen wird, zumal insbesondere die Dämpfung im Hochfrequenzbereich verbessert sein kann. Teilweise ist eine verstärkte Geräuschentwicklung - zumindest bei tieferen Frequenzen - sogar erwünscht, um dem Fahrzeugführer über den generierten "sportlichen Sound" eine hörbare Rückkopplung für den Betriebszustand der Brennkraftmaschine 1 zu geben.

Bei noch höheren Drehzahlen, also in einem oberen Drehzahlbereich reicht der zweite Abgasstrang bzw. die zweite Schalldämpfereinrichtung 4 nicht mehr aus, eine Durchströmung bei hinreichend niedrigem Abgasgegendruck gewährleisten zu können. Dementsprechend betätigt das Steuergerät 14 dann die Schalteinrichtung 11 so, dass der erste Abgasstrang 5 und somit die erste Dämpfungseinrichtung 3 zusätzlich hinzugeschaltet werden. Dieses Zuschalten kann bei einer einfachen Ausführungsform einstufig erfolgen, das heißt die Schalteinrichtung 11 bzw. deren erstes Schaltelement 12 wird im Hinblick auf die erste Schalldämpfereinrichtung 3 von der Schließstellung direkt in die Offenstellung umgeschaltet.

Bei einer vorteilhaften Weiterbildung kann die Schalteinrichtung 11 auch so ausgestaltet sein, dass ein mehrstufiges oder stufenloses Zuschalten der ersten Schalldämpfereinrichtung 3 realisiert werden kann. Beispielsweise kann das Steuergerät 14 in einem Obergangsbereich zwischen dem mittleren Drehzahlbereich und dem oberen Drehzahlbereich das Zuschalten der ersten Schalldämpfereinrichtung 3 in Abhängigkeit der Drehzahl durchführen. Beispielsweise wird das erste Schaltelement 12 drehzahlabhängig allmählich geöffnet. Durch diese Variante kann das Leistungsverhalten der Brennkraftmaschine 1 sowie die Dämpfungswirkung der Abgasanlage 2 zusätzlich positiv beeinflusst werden.

Bei einer anderen Ausführungsform kann es auch zweckmäßig sein, die Abgasströmung im unteren Drehzahlbereich nicht vollständig, sondern nur beinahe vollständig, z.B. zumindest zu 80 % oder zumindest zu 90 % durch die erste Schalldämpfereinrichtung 3 zu leiten, was durch eine entsprechende, nicht vollständig geschlossene Drosselstellung des zweiten Schaltelements 13 erreichbar ist. In entsprechender Weise kann es auch vorteilhaft sein, im mittleren Drehzahlbereich die Abgasströmung nicht vollständig, sondern nur beinahe vollständig, insbesondere zu wenigstens 80 % oder zu wenigstens 90 % durch die zweite Schalldämpfereinrichtung 4 zu führen, was ebenfalls durch eine entsprechende, von der Schließstellung abweichende Drosselstellung des ersten Schaltelements 12 erreichbar ist. Durch diese Maßnahmen soll insbesondere bei einem Fahrzeug, bei dem der eine Abgasstrang 5 (oder 6) am linken hinteren Fahrzeugende endet, während der andere Abgasstrang 6 (oder 5) am rechten hinteren Fahrzeugende endet, erreicht werden, dass zumindest im Fahrzeuginneren beim Wechsel der Schaltzustände, insbesondere zwischen dem unteren Drehzahlbereich und dem mittleren Drehzahlbereich, eine Geräuschverlagerung von links nach rechts oder umgekehrt vermieden oder zumindest reduziert werden kann.

## Patentansprüche

1. Abgasanlage für eine Brennkraftmaschine (1), insbesondere in einem Kraftfahrzeug, mit folgenden Merkmalen:
A: die Abgasanlage (2) weist zwei parallel durchströmbare Schalldämpfereinrichtungen (3, 4) auf,
B: die Abgasanlage (2) weist eine Schalteinrichtung (11) auf, die es ermöglicht, eine Abgasströmung der Brennkraftmaschine (1) wahlweise nur oder fast nur durch die erste Schalldämpfereinrichtung (3) zu führen,
C : die Schalteinrichtung (11) ermöglicht es außerdem, die Abgasströmung der Brennkraftmaschine (1) wahlweise nur oder fast nur durch die zweite Schalldämpfereinrichtung (4) zu führen,
D: die Schalteinrichtung (11) ermöglicht es desweiteren, die Abgasströmung der Brennkraftmaschine (1) wahlweise parallel durch beide Schalldämpfereinrichtungen (3, 4) zu führen,
E: die beiden Schalldämpfereinrichtungen (3, 4) sind hinsichtlich Dämpfungswirkung und/oder Durchströmungswiderstand unterschiedlich ausgebildet,
F: die Abgasanlage (2) weist ein Steuergerät (14) auf, das die Schalteinrichtung (11) in Abhängigkeit von Motorlast und/oder Drehzahl der Brennkraftmaschine (1) betätigt,
G: das Steuergerät (14) betätigt die Schalteinrichtung (11) so, dass die Abgasströmung
- in einem unteren Drehzahlbereich nur oder hauptsächlich durch die erste Schalldämpfereinrichtung (3) strömt,
- in einem mittleren Drehzahlbereich nur oder hauptsächlich durch die zweite Schalldämpfereinrichtung (4) strömt und
- in einem oberen Drehzahlbereich parallel durch beide Schalldämpfereinrichtungen (3, 4) strömt.

2. Abgasanlage nach Anspruch 1,
**dadurch gekennzeichnet,**
**dass** die erste Schalldämpfereinrichtung (3) eine stärkere Dämpfungswirkung aufweist als die zweite Schalldämpfereinrichtung (4) .

3. Abgasanlage nach Anspruch 1 oder 2,
**dadurch gekennzeichnet,**
**dass** die zweite Schalldämpfereinrichtung (4) einen kleineren Durchströmungswiderstand aufweist als die erste Schalldämpfereinrichtung (3).

4. Abgasanlage nach einem der Ansprüche 1 bis 3,
**dadurch gekennzeichnet,**
**dass** die erste Schalldämpfereinrichtung (3) hinsichtlich einer optimierten Dämpfungswirkung ausgelegt ist, während die zweite Schalldämpfereinrichtung (4) hinsichtlich einer optimierten Brennkraftmaschinenleistung ausgelegt ist.

5. Abgasanlage nach einem der Ansprüche 1 bis 4,
**dadurch gekennzeichnet,**
**dass** die erste Schalldämpfereinrichtung (3) zur Dämpfung niedriger Frequenzen ausgelegt ist, während die zweite Schalldämpfereinrichtung (4) zur Dämpfung höherer Frequenzen ausgelegt ist.

6. Abgasanlage nach einem der Ansprüche 1 bis 5,
**dadurch gekennzeichnet,**
**dass** das Steuergerät (14) die Schalteinrichtung (11) so betätigt, dass die Abgasströmung
- im unteren Drehzahlbereich zu wenigstens 80 % oder zu wenigstens 90 % durch die erste Schalldämpfereinrichtung (3) strömt,
- im mittleren Drehzahlbereich zu wenigstens 80 % oder zu wenigstens 90 % durch die zweite Schalldämpfereinrichtung (4) strömt.

7. Abgasanlage nach einem der Ansprüche 1 bis 6,
**dadurch gekennzeichnet,**
**dass** die Schalteinrichtung (11) so ausgestaltet ist, dass sie bei aktivierter zweiter Schalldämpfereinrichtung (4) ein stufenloses oder mehrstufiges Zuschalten der ersten Schalldämpfereinrichtung (3) ermöglicht.

8. Abgasanlage nach einem der Ansprüche 1 bis 7,
**dadurch gekennzeichnet,**
**dass** zwei parallele Abgasstränge (5, 6) vorgesehen sind, in denen jeweils eine der Schalldämpfereinrichtungen (3, 4) angeordnet ist und die stromauf der Schalldämpfereinrichtungen (3, 4) miteinander kommunizierend verbunden sind.

9. Abgasanlage nach Anspruch 8,
**dadurch gekennzeichnet,**
**dass** die beiden Abgasstränge (5, 6) von einem gemeinsamen Hauptstrang abzweigen, der mit der Brennkraftmaschine (1) verbunden ist.

10. Abgasanlage nach Anspruch 9,
**dadurch gekennzeichnet,**
**dass** die beiden Abgasstränge (5, 6) separat mit der Brennkraftmaschine (1) verbunden sind und zwischen der Brennkraftmaschine (1) und den Schalldämpfereinrichtungen (3, 4) einen gemeinsamen Mischraum (7) aufweisen, über den die beiden Abgasstränge (5, 6) miteinander kommunizieren.

11. Abgasanlage nach einem Ansprüche 8 bis 10,
**dadurch gekennzeichnet,**
**dass** eine dritte Schalldämpfereinrichtung (8) vorgesehen ist, in der die beiden Abgasstränge (5, 6) miteinander kommunizierend verbunden sind.

12. Abgasanlage nach Anspruch 11,
**dadurch gekennzeichnet,**
**dass** die Schalteinrichtung (11) in die dritte Schalldämpfereinrichtung (8) integriert ist.

13. Abgasanlage nach einem der Ansprüche 1 bis 12,
**dadurch gekennzeichnet,**
**dass** die Schalteinrichtung (11) zwei Schaltelemente (12, 13) aufweist, die jeweils einer der ersten und zweiten Schalldämpfereinrichtung (3, 4) zugeordnet und zum Öffnen und/oder Sperren des durch die zugeordnete Schalldämpfereinrichtung (3, 4) führenden Abgaspfads ausgebildet sind.

14. Abgasanlage nach Anspruch 13,
**dadurch gekennzeichnet,**
**dass** die beiden Schaltelemente (12", 13") jeweils in eine der ersten und zweiten Schalldämpfereinrichtung (3, 4) integriert sind.

15. Abgasanlage nach einem der Ansprüche 1 bis 14,
**dadurch gekennzeichnet,**
**dass** die erste Schalldämpfereinrichtung (3) und die zweite Schalldämpfereinrichtung (4) jeweils als Nachschalldämpfer ausgebildet sind.

16. Abgasanlage zumindest nach Anspruch 11,
**dadurch gekennzeichnet,**
**dass** die dritte Schalldämpfereinrichtung (8) als Mittelschalldämpfer und/oder Vorschalldämpfer ausgebildet ist.

## Claims

1. An exhaust system for an internal combustion engine (1), in particular in a motor vehicle, having the following features:
A: the exhaust system (2) has two muffler devices (3, 4) through which the flow passes in parallel,
B: the exhaust system (2) has a switching mechanism (11) which makes it possible to guide an exhaust stream of the internal combustion engine (1) optionally only or almost only through the first muffler device (3),
C: the switching device (11) also makes it possible to guide the exhaust gas stream of the internal combustion engine (1) optionally only or almost only through the second muffler device (4),
D: the switching device (11) also makes it possible to optionally guide the exhaust gas stream of the internal combustion engine (1) through both muffler devices (3, 4) in parallel,
E: the two muffler devices (3, 4) are designed differently with regard to the damping effect and/or flow resistance,
F: the exhaust system (2) has a control unit (14) which operates the switching device (11) as a function of engine load and/or rotational speed of the internal combustion engine (1),
G: the control unit (14) operates the switching device (11) in such a way that the exhaust gas stream
- flows only or mainly through the first muffler device (3) in a lower rotational speed range,
- flows only or mainly through the second muffler device (4) in a middle rotational speed range, and
- flows through both muffler devices (3, 4) in parallel in an upper rotational speed range.

2. The exhaust system according to Claim 1,
**characterized in that**
the first muffler device (3) has a stronger damping effect than the second muffler device (4).

3. The exhaust system according to Claim 1 or 2,
**characterized in that**
the second muffler device (4) has a smaller flow resistance than the first muffler device (3).

4. The exhaust system according to any one of Claims 1 through 3,
**characterized in that**
the first muffler device (3) is designed with regard to an optimized damping effect, while the second muffler device (4) is designed with regard to an optimized internal combustion engine power.

5. The exhaust system according to any one of Claims 1 through 4,
**characterized in that**
the first muffler device (3) is designed for damping low frequencies while the second muffler device (4) is designed for damping high frequencies.

6. The exhaust system according to any one of Claims 1 through 5,
**characterized in that**
the control unit (14) operates the switching device (11) in such a way that the exhaust gas stream flows
- at least 80% or 90% flows through the first muffler device (3) in the lower rotational speed range,
- at least 80% or 90% flows through the second muffler device (4) in the middle rotational speed range.

7. The exhaust system according to any one of Claims 1 through 6,
**characterized in that**
the switching device (11) is designed so that when the second muffler device (4) is activated, it permits a continuous or multistage activation of the first muffler device (3).

8. The exhaust system according to any one of Claims 1 through 7,
**characterized in that**
two parallel exhaust lines (5, 6) are provided, one of the muffler devices (3, 4) being arranged in each, communicating with one another upstream from the muffler devices (3, 4).

9. The exhaust system according to Claim 8,
**characterized in that**
the two exhaust lines (5, 6) branch off from a common main line which is connected to the internal combustion engine (1).

10. The exhaust system according to Claim 9,
**characterized in that**
the two exhaust lines (5, 6) are separately connected to the internal combustion engine (1) and have a common mixing space (7) between the internal combustion engine (1) and the muffler devices (3, 4), the two exhaust lines (5, 6) communicating with one another through this common mixing space.

11. The exhaust system according to any one of Claims 8 through 10,
**characterized in that**
a third muffler device (8) is provided, the two exhaust lines (5, 6) communicating with one another in said third muffler device.

12. The exhaust system according to Claim 11,
**characterized in that**
the switching device (11) is integrated into the third muffler device (8).

13. The exhaust system according to any one of Claims 1 through 12,
**characterized in that**
the switching device (11) has two switch elements (12, 13) each being assigned to one of the first and second muffler devices (3, 4) and being designed for opening and/or blocking the exhaust gas path leading through the respective muffler device (3, 4).

14. The exhaust system according to Claim 13,
**characterized in that**
the two switching elements (12", 13") are each integrated into one of the first and second muffler devices (3, 4).

15. The exhaust system according to any one of Claims 1 through 14,
**characterized in that**
the first muffler device (3) and the second muffler device (4) are each designed as rear mufflers.

16. The exhaust system according to at least Claim 11,
**characterized in that**
the third muffler device (8) is designed as a middle muffler and/or a front muffler.

## Revendications

1. Dispositif d'échappement pour un moteur à combustion interne (1), notamment dans un véhicule automobile, présentant les caractéristiques suivantes :
A : le dispositif d'échappement (2) présente deux dispositifs d'atténuation de bruit (3, 4) parallèles ;
B : le dispositif d'échappement (2) présente un dispositif de couplage (11) permettant d'acheminer le flux de gaz d'échappement du moteur à combustion interne (1) en option uniquement ou presque uniquement à travers le premier dispositif d'atténuation de bruit (3) ;
C : le dispositif de couplage (11) permet en outre d'acheminer le flux de gaz d'échappement du moteur à combustion interne (1) en option uniquement ou presque uniquement à travers le deuxième dispositif d'atténuation de bruit (4) ;
D : le dispositif de couplage (11) permet en outre d'acheminer le flux de gaz d'échappement du moteur à combustion interne (1) en option parallèlement à travers les deux dispositifs d'atténuation de bruit (3, 4) ;
E : les deux dispositifs d'atténuation de bruit (3, 4) sont configurés différemment par rapport à l'effet d'atténuation et/ou à la résistance à l'écoulement ;
F : le dispositif d'échappement (2) présente un module de commande (14) qui entraîne le dispositif de couplage (11) en fonction de la charge du moteur et/ou de la vitesse de rotation du moteur à combustion interne (1) ;
G: le module de commande (14) entraîne le dispositif de couplage (11) de manière à ce que le flux de gaz d'échappement
- s'écoule dans une gamme de vitesses de rotation inférieure uniquement ou principalement à travers le premier dispositif d'atténuation de bruit (3) ;
- s'écoule dans une gamme de vitesses de rotation moyenne uniquement ou principalement à travers le deuxième dispositif d'atténuation de bruit (4) ; et
- s'écoule dans une gamme de vitesses de rotation supérieure à travers les deux dispositifs d'atténuation de bruit (3, 4).

2. Dispositif d'échappement selon la revendication 1,
**caractérisé en ce que**
le premier dispositif d'atténuation de bruit (3) présente un effet d'atténuation plus prononcé que le deuxième dispositif d'atténuation de bruit (4).

3. Dispositif d'échappement selon la revendication 1 ou 2,
**caractérisé en ce que**
le deuxième dispositif d'atténuation de bruit (4) présente une résistance à l'écoulement moins importante que le premier dispositif d'atténuation de bruit (3).

4. Dispositif d'échappement selon l'une quelconque des revendications 1 à 3,
**caractérisé en ce que**
le premier dispositif d'atténuation de bruit (3) est étudié pour présenter un effet d'atténuation optimisé tandis que le deuxième dispositif d'atténuation de bruit (4) est étudié pour présenter une puissance de moteur à combustion interne optimisée.

5. Dispositif d'échappement selon l'une quelconque des revendications 1 à 4,
**caractérisé en ce que**
le premier dispositif d'atténuation de bruit (3) est étudié pour atténuer les basses fréquences tandis que le deuxième dispositif d'atténuation de bruit (4) est étudié pour atténuer les fréquences plus élevées.

6. Dispositif d'échappement selon l'une quelconque des revendications 1 à 5,
**caractérisé en ce que**
le module de commande (14) entraîne le dispositif de couplage (11) de manière à ce que le flux de gaz d'échappement
- s'écoule dans la gamme de vitesses de rotation inférieure pour au moins 80 % ou au pour au moins 90 % à travers le premier dispositif d'atténuation de bruit (3) ;
- s'écoule dans la gamme de vitesses de rotation moyenne pour au moins 80 % ou pour au moins 90 % à travers le deuxième dispositif d'atténuation de bruit (4).

7. Dispositif d'échappement selon l'une quelconque des revendications 1 à 6,
**caractérisé en ce que**
le dispositif de couplage (11) est configuré de manière à permettre, lorsque le deuxième dispositif d'atténuation de bruit (4) est activé, un raccordement en continu ou en plusieurs étapes du premier dispositif d'atténuation de bruit (3).

8. Dispositif d'échappement selon l'une quelconque des revendications 1 à 7,
**caractérisé en ce que**
deux lignes de gaz d'échappement (5, 6) parallèles sont prévues dans lesquelles respectivement un des dispositifs d'atténuation de bruit (3, 4) est disposé et qui sont reliées de manière à communiquer entre elles en amont des dispositifs d'atténuation de bruit (3, 4).

9. Dispositif d'échappement selon la revendication 8,
**caractérisé en ce que**
les deux lignes de gaz d'échappement (5, 6) dérivent d'une ligne principale commune reliée au moteur à combustion interne (1).

10. Dispositif d'échappement selon la revendication 9,
**caractérisé en ce que**
les deux lignes de gaz d'échappement (5, 6) sont reliées séparément au moteur à combustion interne (1) et comportent entre le moteur à combustion interne (1) et les dispositifs d'atténuation de bruit (3, 4) une chambre de mélange (7) commune via laquelle les deux lignes de gaz d'échappement (5, 6) communiquent entre elles.

11. Dispositif d'échappement selon l'une quelconque des revendications 8 à 10,
**caractérisé en ce que**
un troisième dispositif d'atténuation de bruit (8) est prévu dans lequel les deux lignes de gaz d'échappement (5, 6) sont reliées de manière à communiquer entre elles.

12. Dispositif d'échappement selon la revendication 11,
**caractérisé en ce que**
le dispositif de couplage (11) est intégré au troisième dispositif d'atténuation de bruit (8).

13. Dispositif d'échappement selon l'une quelconque des revendications 1 à 12,
**caractérisé en ce que**
le dispositif de couplage (11) présente deux éléments de couplage (12, 13) associés respectivement à un des premier et deuxième dispositifs d'atténuation de bruit (3, 4) et configurés pour ouvrir et/ou fermer la voie de passage des gaz d'échappement traversant le dispositif d'atténuation de bruit (3, 4) associé.

14. Dispositif d'échappement selon la revendication 13,
**caractérisé en ce que**
les deux éléments de couplage (12", 13") sont intégrés respectivement à un des premier et deuxième dispositifs d'atténuation de bruit (3, 4).

15. Dispositif d'échappement selon l'une quelconque des revendications 1 à 14,
**caractérisé en ce que**
le premier dispositif d'atténuation de bruit (3) et le deuxième dispositif d'atténuation de bruit (4) prennent la forme respectivement de silencieux arrière.

16. Dispositif d'échappement selon au moins la revendication 11,
**caractérisé en ce que**
le troisième dispositif d'atténuation de bruit (8) prend la forme d'un silencieux central et/ou d'un silencieux avant.
